# FASCICULE DE BREVET EUROPEEN

(11) **EP 0 946 337 B1**
(45) Date de publication et mention de la délivrance du brevet: **06.06.2001**
(21) Numéro de dépôt: 97952070.7
(22) Date de dépôt: 16.12.1997
(51) Int. Cl.: B25B 25/00, B25B 7/12

(54) **SYSTEME DE TELEMANIPULATION D'UN OUTILLAGE PARTICULIEREMENT ADAPTE AUX COLLIERS ELASTIQUES**
TELEMANIPULATIONSSYSTEM EINES WERKZEUGS ZUM HANDHABEN VON FEDERSCHELLEN
SYSTEM FOR THE REMOTE HANDLING OF EQUIPMENT PARTICULARLY ADAPTED TO ELASTIC RINGS

(30) Priorité: 19.12.1996 FR 9616083
(43) Date de publication de la demande: 06.10.1999
(73) Titulaire: Gillet Outillage, 52800 Nogent (FR)
(72) Inventeur: GILLET, Pascal, . (FR); PETIT, Fabrice, . (FR)
(74) Mandataire: Bruder, Michel
(86) Numéro de dépôt international: FR9702311
(87) Numéro de publication internationale: WO9826904

(56) Documents cités:
- DE-C- 4 312 846
- DE-U- 29 515 050
- DE-U- 29 603 425
- FR-A- 2 372 686
- US-A- 1 519 938
- US-A- 3 091 143
- US-A- 4 653 309
- US-A- 5 096 170

## Description

La présente invention concerne un système de télémanipulation d'outillages tels que ceux, comprenant un mors fixe et un mors mobile susceptible de se déplacer linéairement par rapport au mors fixe par des moyens d'actionnement situés à distance, particulièrement utile au montage et au démontage de colliers élastiques à bande largement utilisés dans le domaine de l'automobile, par exemple pour la fixation des durites sur des canalisations de refroidissement subissant de larges variations de leur diamètre extérieur, en raison de fortes dilatations ; on sait alors que pour maintenir des liaisons étanches entre durite et canalisation, il n'est pas possible d'utiliser par exemple des colliers rigides à vis, d'où l'intérêt des colliers de serrage élastiques appelés par la suite colliers élastiques.

Rappelons que de tels colliers sont classiquement fabriqués à partir d'une bande de feuillard mise en forme selon une bague généralement circulaire. La bague en question est naturellement susceptible de se déformer par écartement de ses deux extrémités qui créé un couple de rappel élastique utilisé comme serrage ; il est depuis longtemps connu de réaliser ce type de collier en faisant se chevaucher les deux extrémités d'une bande ressort ; une découpe médiane de la bande du collier s'étend sur quelques centimètres à l'une de ses extrémités pour former un passage pour l'autre qui est diminuée en largeur pour coïncider avec ledit passage ; les deux extrémités de la bande sont munies d'une oreille d'entraînement obtenue par simple pliage rectangulaire de leurs parties extrêmes vers l'extérieur du collier de telle manière que grâce à une pince munie de mors, on puisse aisément rapprocher les deux oreilles de commande c'est-à-dire agrandir le diamètre du collier provoquant lorsqu'on relâche le couple de rappel élastique nécessaire au serrage.

De nombreux outillages pour le montage et le démontage des colliers élastiques sont à la disposition des utilisateurs, et la plupart de ces outillages, manuels ou automatiques fonctionnent sur des systèmes à levier très simples comme par exemple des pinces en X.

L'inconvénient majeur de ces outillages pour colliers élastiques réside dans le fait qu'au montage sur les durites d'un moteur automobile par exemple, il est pratiquement impossible d'obtenir à coup s-r une mise en place précise du collier sur un manchon. En effet, le collier ayant un diamètre nettement supérieur au diamètre du manchon à serrer peut se retrouver dans n'importe quelle position lorsque l'on relâche les deux oreilles dudit collier pour procéder à son serrage ; à cet instant, le collier adopte une position totalement aléatoire généralement incontrôlable par le monteur qui n'a souvent aucune visibilité ; il est même fréquent d'observer qu'au montage, ce type de collier relâché brusquement et positionné de travers, vienne altérer la durite montée sur l'embout de canalisation ; dans l'hypothèse favorable où le monteur s'en aperçoit, la mise en place correcte du collier mal positionné nécessite une reprise souvent difficile, compte tenu du manque d'accessibilité généralement observé ; il est de toute façon obligatoire de procéder à un desserrage minimum du collier pour le remettre en bonne position, ce qui est souvent impossible.

Pour pallier à de telles difficultés notamment d'accès, on a souvent recourt à des systèmes de pince à grand déploiement qui restent très peu maniables. On connaît encore par le modèle d'utilité allemand DE-29603425 une pince pour le montage et le démontage de colliers élastiques comprenant une pince de pression reliée à une glissière formant un mors mobile par l'intermédiaire d'un câble flexible. Ce dispositif, s'il permet une intervention aisée à distance sur le montage et le démontage des colliers se caractérise en ce que l'ensemble glissière/coulisseau comporte un dispositif d'arrêt en position ouverte pour le collier, sur lequel l'opérateur doit agir pour le positionnement final du même collier, ou encore pour son retrait en cas de démontage ; ce dispositif présente le grave inconvénient d'obliger l'opérateur à manipuler l'ensemble glissière/collier et système de déblocage par une seule main, l'autre main étant en principe destinée à manipuler ou maintenir la pince de pression ; il apparaît donc extrêmement difficile d'utiliser la même main pour à la fois positionner et débloquer le collier notamment quand il est difficilement accessible.

La présente invention a pour but de pallier ces différents inconvénients ; à cet égard il est proposé un système de télémanipulation d'un outillage comprenant des moyens d'actionnement, un mors fixe et un mors mobile susceptible de se déplacer linéairement par rapport au mors fixe par les moyens d'actionnement situés à distance et couplés audit outillage par l'intermédiaire d'un câble relié d'un côté au mors mobile et coulissant à l'intérieur d'une gaine avantageusement souple dont une extrémité vient en butée sur le mors fixe pour laisser coulisser le câble, un tel système étant caractérisé en ce que les moyens d'actionnement consistent en deux bras qui sont articulés sur un même axe de telle façon qu'ils s'écartent angulairement d'une valeur telle que la distance entre leur extrémité libre soit au moins égale au déplacement maximum du mors mobile, lorsque l'on rapproche l'un vers l'autre deux manches respectivement solidaires des deux bras dont l'extrémité libre de l'un sert de butée à l'autre extrémité de la gaine tout en laissant coulisser librement le câble qui le traverse et qui est relié à l'extrémité libre de l'autre bras.

Ce système de manipulation dont chaque bras et le manche qui lui est associé restent, dans le plan de leurs mouvements respectifs, du même côté d'une ligne médiane du plan passant entre les deux bras, les deux manches et leur centre d'articulation, est particulièrement avantageux pour une application au montage et démontage de colliers élastiques même situés en des points très difficilement accessibles, ce qui est généralement le cas dans les moteurs des véhicules actuels.

Il est en effet suffisant de conformer le mors fixe et le mors mobile de l'outillage télémanipulé pour qu'il vienne s'encastrer sur les oreilles de commande d'un collier élastique tout à fait classique et non précontraint. S'il s'agit d'un démontage, il est très facile d'enclencher les deux mors autour des oreilles de commande du collier à desserrer par une main gauche par exemple, la main droite tenant le télémanipulateur, en position manches écartés, pour faciliter l'entrée des mors sur les oreilles de commande ; pour le démontage, il suffira par une simple pression de la main droite, de rapprocher les deux manches, ce qui détermine un couple d'entraînement suffisant pour rapprocher le mors mobile du mors fixe avec la conséquence d'agrandir le diamètre du collier et donc de procurer le desserrage souhaité. A l'inverse, si l'on souhaite repositionner le collier ainsi desserré soit en bonne position, soit à une autre position sur la durite, il suffit de relâcher doucement les deux manches du télémanipulateur jusqu'à ce que la main gauche puisse dégager facilement les mors mobile et fixe des oreilles de commande du collier.

On comprend bien tout l'intérêt d'un tel système de télémanipulation et d'autres caractéristiques et avantages ressortiront mieux encore de la description d'un télémanipulateur, donnée maintenant à titre d'exemple non limitatifs de l'invention en référence aux dessins annexés sur lesquels :
- la figure 1 représente en trait plein un télémanipulateur conforme à l'invention vu de face en position "manches rapprochés" correspondant à un collier élastique précontraint en position de montage et en trait mixte fin le même manipulateur en position "manche écartés" correspondant en principe à la position de serrage des colliers élastiques,
- la figure 2 est une vue de côté du télémanipulateur de la figure précédente en position maximale d'ouverture pour le mors mobile,
- la figure 3 représente schématiquement les trois principales variantes de forme du télémanipulateur conforme à l'invention.

En référence aux figures, le télémanipulateur 1 conforme à l'invention est relié par un ensemble comprenant un câble 2 à l'intérieur d'une gaine 3, à un outillage 4 permettant d'agir sur les oreilles de commande 5 d'un collier élastique 6 en vue de son montage ou démontage par exemple sur une durite de canalisation.

Conformément aux figures 1 et 2 l'outillage 4 pour le serrage desserrage du collier 6 est pour l'essentiel constitué par une chape 7 avantageusement obtenue à partir d'un fer plat plié en U dont les deux ailes sont réunies en leur extrémité autour d'une pièce 8 constituant le mors fixe. Le mors fixe est muni dans sa partie arrière 9 d'un alésage 10 à l'intérieur duquel vient en butée la gaine souple 3. Dans le même axe que l'alésage 10 un trou 11 permet le passage du câble 2 qui peut s'étendre jusqu'au mors mobile 12 disposé à cheval à l'intérieur de la chape 7 dont les tranches verticales servent de rail de guidage pour son déplacement linéaire ; le câble 2 est enfiché dans un puits pratiqué dans le mors mobile 12 et contresserré au moyen d'une vis pour son blocage.

Le mors mobile 12 est formé d'un bloc interne 121 de même encombrement que la largeur de la chape 7 pour former un guidage latéral au mors 12. Au-dessus et au-dessous de la pièce 121 sont rapportées deux plaques 122 et 123 venant en appui sur les tranches de la chape 7 de manière à former une glissière avec les deux flans 71,72 de la chape 7. A partir des plaques 122 et 123 formant les glissières, et du côté du mors mobile 12 en regard du mors fixe 8, on prévoit des pans inclinés 124 vers l'intérieur du bloc 121 permettant de constituer un logement en demi-queue d'aronde pour accueillir la première oreille de commande 5 du collier 6 sans risquer au moment du serrage son déboîtement intempestif.

Accessoirement le mors fixe 8 est constitué de la même manière que le mors mobile 12 par un bloc central fixé de part et d'autre aux deux ailes latérales 71,72 de la chape 7 et maintenues dessus et dessous par deux contre-plaques conformées comme le mors 12 pour recevoir la seconde oreille de commande 5 du collier 6.

Le télémanipulateur 1 est pour l'essentiel constitué par deux bras 13,14 susceptibles de s'écarter l'un de l'autre par rotation autour d'un axe 15 afin de déterminer entre leurs deux extrémités 131,141 un déplacement équivalent à celui du mors libre 12 sur la chape 7 en direction et jusqu'au contact avec le mors fixe 8. Ce mouvement linéaire du mors fixe 12 est naturellement obtenu par traction sur le câble 2 fixé à l'extrémité 141 du bras intérieur 14 du télémanipulateur 1, grâce à une goupille ou une vis 142. Bien entendu, le câble 2 transmet son mouvement à l'outillage 4 au moyen de la gaine 3 venant pour ce faire en butée sur l'extrémité 131 du bras extérieur 13 du télémanipulateur 1.

Selon une caractéristique essentielle de l'invention, chaque bras 13 ou 14 est associé à un manche, respectivement 16 ou 17, selon une disposition particulière faisant correspondre chaque bras au manche situé du même côté d'une ligne XX' coïncidant avec la ligne médiane des manches 16,17 et des bras 13,14 passant par leur centre ou leur axe d'articulation 15 ; conformément à la figure 1, il résulte que lorsqu'on rapproche les deux manches 16 et 17 par rotation autour de l'axe 15 on écarte les bras 13 et 14, et à l'inverse, lorsqu'on écarte les manches l'un de l'autre, on tend à rapprocher les deux bras 13 et 14.

Selon une construction particulièrement avantageuse du télémanipulateur 1, en référence notamment à la figure 2, le télémanipulateur 1 est découpé dans du feuillard d'épaisseur 5 mm par exemple, déterminant de part et d'autre d'une plaque, centrée sur l'axe 15 et servant à la rotation de l'outil, d'un côté des supports de manches 18,19 et de l'autre, respectivement les bras 13 et 14 que l'on aura préalablement tordus sur eux-mêmes de 90ø pour servir, par le bras extérieur, de butée pour la gaine 3 et par le bras intérieur, de système de fixation pour le câble d'actionnement 2.

Accessoirement, deux poignées ergonomiques sont fixées à cheval sur les deux extrémités des supports de manches 18 et 19 pour procurer une meilleure préhension de l'outil.

Conformément aux figures 3, il est possible de réaliser le télémanipulateur 1 conforme à l'invention suivant trois configurations principales :
selon la figure 3a, le télémanipulateur 1, en position de repos, c'est-à-dire les deux manches 16,17 rapprochés l'un de l'autre, est tel qu'un premier bras 13 se situe dans le prolongement du manche 16 auquel il est associé suivant un axe YY' de direction perpendiculaire à l'axe d'articulation 15, les deux axes n'étant pas nécessairement sécants et que le second bras 14 forme avec le manche 17 auquel il est associé, un angle α dans le plan du mouvement perpendiculaire à l'axe d'articulation 15 d'une valeur telle que la distance entre les extrémités libres 131,141 des deux bras 13,14 soit au moins égale au déplacement du mors mobile 12 depuis sa position la plus éloignée sur la chape 7 jusqu'au contact avec le mors fixe 8 de l'outillage 4.

Selon une autre variante représentée en figure 3b, le télémanipulateur 1, toujours dans sa position de repos, est tel que chaque bras 13,14 soit symétriquement incliné par rapport à l'axe médian YY' de l'outil pour qu'en définitif, il détermine un angle α identique à la variante a.

Selon enfin une dernière variante représentée en figure 3c, le télémanipulateur 1 est tel que les deux bras 13,14 sont inclinés du même côté que l'axe médian YY' ; naturellement l'inclinaison des bras extérieur 13 et intérieur 14 est calculée pour que, en position de repos c'est-à-dire dans la position où les deux manches 16,17 sont rapprochés, les bras fassent entre-eux un angle égal à α comme dans les variantes précédentes.

Selon une disposition préférée de l'invention, la zone d'articulation 143 du bras intérieur 14 ne coïncide pas avec la zone de jonction 144 du même bras 14 avec son manche 17, mais elle est déportée grâce à un appendice 145 réunissant les deux zones 143,144 ; on comprend facilement que de la longueur de l'appendice 145 joignant l'axe d'articulation 15 à l'ensemble constitué par le bras 14 et le manche 17, dépend la position des bras 13,14 notamment lorsque les deux manches sont dans la position la plus écartée, avec la conséquence d'adapter mieux le couple de traction qu'exerce le bras 14 sur le câble 2 et de diminuer l'angle du câble 2 par rapport au bras 13 lorsque le bras 14 décrit l'angle α améliorant le fonctionnement du télémanipulateur 1 ; l'homme du métier sait parfaitement adapter la géométrie de tous ces éléments, c'est-à-dire la longueur des bras 13,14 ainsi que la longueur de l'appendice 145 en fonction naturellement de la longueur des manches 16,17 constituant les bras de levier du télémanipulateur 1.

Selon des dispositions accessoires du télémanipulateur 1, il est prévu de disposer entre les deux manches 16,17 et à proximité de leur articulation 15, un ressort de rappel 20 tendant à écarter au repos les mêmes manches, c'est-à-dire à repousser le mors mobile à l'extrémité de la chape 7 de l'outillage 4.

Le ressort 20 est un simple ressort hélicoïdal bloqué entre deux bossages prévus sur la tranche des supports de manches 18,19.

De la même manière, il est avantageusement prévu un mécanisme à cliquet 21, monté par exemple sur le support de manche 19, de telle manière que son crochet d'extrémité 22 viennent coopérer avec un ergot 23 prévu sur l'autre support de manche 18 pour maintenir l'un contre l'autre les deux manches lorsque ceux-ci sont rapprochés, c'est-à-dire lorsque le mors mobile 12 est amené à proximité du mors fixe 8 ; naturellement, un dispositif manuel 24 permet de désenclencher le crochet 22 de l'ergot 23 à tout moment, et ainsi libérer les deux manches et par là, toute traction sur les oreilles de commande 5 dégageant le collier élastique 6.

Il est bien évident que si le télémanipulateur 1 couplé avec son outillage 4 est particulièrement adapté au montage et démontage des colliers à bande élastique, il est toujours possible d'utiliser le télémanipulateur dans tous les cas où il est nécessaire d'actionner linéairement deux mors entre-eux et ce, à distance, au moyen d'une gaine souple ; en ce sens, l'application particulière aux colliers élastiques constitue un exemple sans doute important mais en aucun cas, limitatif de la portée de l'invention.

## Revendications

1. Système de télémanipulation d'un outillage (4) comprenant des moyens d'actionnement, un mors fixe (8) et un mors mobile (12) susceptible de se déplacer linéairement par rapport au mors fixe (8) par les moyens d'actionnement, consistant en deux bras (13,14) respectivement solidaire de deux manches (16,17) qui sont articulés sur un même axe (15), situés à distance et couplés audit outillage (4) par l'intermédiaire d'un câble (2) relié d'un côté au mors mobile (12) et coulissant à l'intérieur d'une gaine (3) avantageusement souple dont une extrémité vient en butée (10) sur le mors fixe (8) pour laisser coulisser le câble (2), l'extrémité libre (131) du bras (13) servant de butée à l'autre extrémité de la gaine (3) tout en laissant coulisser librement le câble (2) qui le traverse et qui est relié à l'extrémité libre (141) de l'autre bras (14) ***caractérisé*** en ce que les deux bras (13,14) s'écartent angulairement d'une valeur (α) telle que la distance entre leur extrémité libre (131,141) est égale au déplacement linéaire maximum du mors mobile (12), lorsque l'on rapproche l'un de l'autre les deux manches (16,17), et en ce qu'un mécanisme à cliquet (21), monté sur l'un (17) des manches coopérant avec un ergot (23) prévu sur l'autre (16), maintient lesdits manches (16,17) l'un contre l'autre et donc maintient le mors mobile (12) dans une position proche du mors fixe (8), sauf à libérer l'ergot (23) du cliquet (21) par action sur un mécanisme de déverrouillage.

2. Système de télémanipulation selon la revendication 1 ***caractérisé*** en ce que l'un (13) des deux bras (13,14) et son manche (16) sont alignés parallèlement à l'axe médian (YY') passant par l'axe de l'articulation (15) et en ce que l'autre bras (14) et son manche (17) forment entre-eux un angle (α) dans le plan du mouvement, perpendiculaire à l'axe d'articulation (15), d'une valeur telle que lorsque les deux manches (16,17) sont rapprochés l'un de l'autre, la distance entre les extrémités libres (131,141) des deux bras (13,14) soit au moins égale au déplacement linéaire maximum du mors mobile (12).

3. Système de télémanipulation selon la revendication 1 ***caractérisé*** en ce que lorsque les deux manches (16,17) sont rapprochés l'un de l'autre dans le plan du mouvement perpendiculaire à l'axe d'articulation (15), les bras (13,14) qui leur sont respectivement associés s'écartent dans le même plan, symétriquement l'un de l'autre par rapport à l'axe médian (yy'), d'une valeur (α) telle que lorsque les deux manches (16,17) sont l'un contre l'autre, la distance entre les extrémités libres (131,141) des deux bras (13,14) soit au moins égale au déplacement linéaire maximum du mors mobile (12).

4. Système de télémanipulation selon la revendication 1 ***caractérisé*** en ce que lorsque les deux manches (16,17) sont rapprochés l'un de l'autre dans le plan du mouvement perpendiculaire à l'axe d'articulation (15), les bras (13,14) qui leur sont respectivement associés sont inclinés dans le même plan, du même côté de l'axe médian (yy') passant entre les manches (16,17) et l'articulation (15), le bras intérieur (14) étant plus incliné que le bras extérieur (13) servant préférentiellement de butée à la gaine (3), de telle sorte que lorsque les deux manches (16,17) sont l'un contre l'autre, la distance entre les extrémités libres (131,141) des deux bras (13,14) soit au moins égale au déplacement linéaire maximum du mors mobile (12).

5. Système de télémanipulation selon la revendication précédente ***caractérisé*** en ce que la zone d'articulation (143) du bras (14), en position intérieure ne coïncide pas avec la zone de jonction (144) dudit bras (14) avec son manche (17), qui est déportée par un appendice (145) réunissant les deux zones (143,144).

6. Système de télémanipulation selon l'une quelconque des revendications 1 à 5 ***caractérisé*** en ce que chaque ensemble bras/manche est découpé dans du feuillard laissant sensiblement à plat les supports de manches (18,19) et l'articulation (15) alors que les bras (13,14) sont vrillés sur eux-mêmes d'un angle de 90ø pour accueillir en leur extrémité (131,141) les usinages formant la butée de gaine (3) pour l'un (13) et la fixation de câble (2) pour l'autre (14).

7. Système de télémanipulation selon l'une quelconque des revendications 1 à 6 ***caractérisé*** en ce qu'un ressort de rappel (20) est disposé entre les deux manches (16,17) à proximité de leur articulation (15) tendant à écarter au repos lesdits manches (16,17) et donc le mors mobile (12) du mors fixe (8).

## Patentansprüche

1. Telemanipulationssystem für ein Werkzeug (4), umfassend Betätigungseinrichtungen, eine feste Backe (8) und eine bewegliche Backe (12), die in Bezug zur festen Backe (8) linear verschiebbar ist, und zwar mittel der Betätigungseinrichtungen, die aus zwei Armen (13,14) bestehen, welche jeweils fest mit zwei Handgriffen (16,17) verbunden sind, die auf einer gemeinsamen Achse (15) schwenkbar angebracht, im Abstand von dem besagten Werkzeug (4) angeordnet und mit diesem mittels eines Seils (2) verbunden sind, das an einer Seite mit der beweglichen Backe (12) verbunden ist und im Inneren einer vorzugsweise biegsamen Umhüllung (3) gleitet, deren eines Ende auf der festen Backe (8) ein Widerlager (10) findet, um das Seil (2) gleiten zu lassen, wobei das freie Ende (131) des Arms (13) als Widerlager für das andere Ende der Umhüllung (3) dient, wobei sie das Seil (2), das sie durchquert und das am freien Ende (141) des anderen Arms (14) befestigt ist, frei gleiten lässt, *dadurch gekennzeichnet,* dass sich die beiden Arme (13,14) winklig mit einem solchen Wert (α) öffnen, dass der Abstand zwischen ihrem freien Ende (131,141) gleich der maximalen Linearverschiebung der beweglichen Backe (12) ist, wenn man die beiden Handgriffe (16,17) aneinander annähert, und dass ein Sperrklinkenmechanismus (21), der auf dem einen (17) der Handgriffe angebracht ist, wobei er mit einem auf dem anderen (16) vorgesehenen Vorsprung (23) zusammenwirkt, die besagten Handgriffe (16,17) zusammen hält und somit die bewegliche Backe (12) in einer Stellung nahe der festen Backe (8) hält, außer beim Freigeben des Vorsprungs (23) durch die Spreeklinke (21) durch Einwirkung auf einen Entriegelungsmechanismus.

2. Telemanipulationssystem nach Anspruch 1, *dadurch gekennzeichnet,* dass der eine (13) der beiden Arme (13, 14) und sein Handgriff (16) parallel zu der durch die Schwenkachse (15) verlaufenden Mittelachse (YY') ausgerichtet sind, und dass der andere Arm (14) und sein Handgriff (17) in der zur Schwenkachse (15) senkrechten Bewegungsebene zwischen ihnen einen Winkel (α) mit einem solchen Wert bilden, dass wenn die beiden Handgriffe (16,17) zusammen sind, der Abstand zwischen den freien Enden (131,141) der beiden Arme (13,14) mindestens gleich der maximalen Linearverschiebung der beweglichen Backe (12) ist.

3. Telemanipulationssystem nach Anspruch 1, *dadurch gekennzeichnet,* dass wenn die beiden Handgriffe (16,17) in der zur Schwenkachse (15) senkrechten Bewegungsebene aneinander angenähert sind, die Arme (13,14), die ihnen jeweils zugeordnet sind, sich in derselben Ebene in Bezug zur Mittelachse (yy') symmetrisch zueinander mit einem solchen Wert (α) öffnen, dass wenn die beiden Handgriffe (16,17) zusammen sind, der Abstand zwischen den freien Enden (131,141) der beiden Arme (13,14) mindestens gleich der maximalen Linearverschiebung der beweglichen Backe (12) ist.

4. Telemanipulationssystem nach Anspruch 1, *dadurch gekennzeichnet,* dass wenn die beiden Handgriffe (16,17) in der zur Schwenkachse (15) senkrechten Bewegungsebene aneinander angenähert sind, die Arme (13,14), die ihnen jeweils zugeordnet sind, in derselben Ebene zu derselben Seite der zwischen den Handgriffen (16,17) verlaufenden Mittelachse (yy') und des Gelenk (15) hin geneigt sind, wobei der innere Arm (14) stärker geneigt ist als der äußere Arm (13), der vorzugsweise als Widerlager für die Umhüllung (3) dient, so dass, wenn die beiden Handgriffe (16,17) zusammen sind, der Abstand zwischen den freien Enden (131,141) der beiden Arme (13,14) mindestens gleich der maximalen Linearverschiebung der beweglichen Backe (12) ist.

5. Telemanipulationssystem nach dem vorangehenden Anspruch, *dadurch gekennzeichnet,* dass die Zone der Anlenkung (143) des Arms (14) in der inneren Stellung nicht mit der Zone der Verbindung (144) des besagten Arms (14) mit seinem Handgriff (17) zusammenfällt, die um einen die beiden Zonen (143, 144) vereinigenden Fortsatz (145) verschoben ist.

6. Telemanipulationssystem nach einem der vorangehenden Ansprüche 1 bis 5, *dadurch gekennzeichnet*, dass jede Arm/Handgriff-Einheit aus Bandmaterial geschnitten ist, wobei die Handgriffhalterungen (18,19) und das Gelenk (15) im Wesentlichen flach gelassen werden, während die Arme um einen Winkel von 90° um sich selbst verdreht sind, um in ihrem Ende (131,141) die Einarbeitungen aufzunehmen, welche das Widerlager der Umhüllung (3) bei dem einen (13) und die Befestigung des Seils (2) bei dem anderen (14) bilden.

7. Telemanipulationssystem nach einem der vorangehenden Ansprüche 1 bis 6, *dadurch gekennzeichnet,* dass zwischen den beiden Handgriffen (16,17) in der Nähe ihres Gelenks (15) eine Rückstellfeder (20) angeordnet ist, die danach strebt, die besagten Handgriffe (16,17) in die Ruhestellung zu öffnen, und somit die bewegliche Backe (12) von der festen Backe (8) weg.

## Claims

1. System for the remote manipulation of a tool (4), comprising means of actuation, a fixed jaw (8) and a moving jaw (12) that can be moved linearly relative to the fixed jaw (8) by the actuation means, which consist of two arms (13, 14) respectively attached to two grips (16, 17) articulated on a common axis (15), situated a distance apart and coupled to the said tool (4) via a cable (2) connected at one end to the moving jaw (12) and sliding inside a sheath (3) which is advantageously flexible and one end of which abuts (10) against the fixed jaw (8) to allow the cable (2) to slide, the free end (131) of the arm (13) serving as the abutment at the other end of the sheath (3) while allowing the cable (2) passing through it and connected to the free end (141) of the other arm (14) to slide freely,
**characterised in that**
the two arms (13, 14) are mutually inclined at an angle of value (α) such that the distance between their free ends (131, 141) is equal to the maximum linear displacement of the moving jaw (12), when one of the two grips (16, 17) is moved close to the other, and in that a pawl mechanism (21) mounted on one of the grips (17) and cooperating with a catch (23) provided on the other grip (16) keeps the said grips (16, 17) one against the other and therefore keeps the moving jaw (12) in a position close to the fixed jaw (8), except when the catch (23) is released from the pawl (21) by acting upon a release mechanism.

2. Remote manipulation system according to Claim 1,
**characterised in that**
one (13) of the two arms (13, 14) and its grip (16) are aligned parallel to the median axis (YY') passing through the axis of the articulation (15) and the other arm (14) and its grip (17) form between them an angle (α) in the plane of movement perpendicular to the axis of the articulation (15), with a value such that when the two grips (16, 17) are near one another, the distance between the free ends (131, 141) of the two arms (13, 14) is at least equal to the maximum linear displacement of the moving jaw (12).

3. Remote manipulation system according to Claim 1,
**characterised in that**
when the two grips (16, 17) are close to one another in the plane of movement perpendicular to the axis of the articulation (15), the arms (13, 14) respectively associated with them move apart in the same plane, symmetrically to one another relative to the median axis (YY'), by a value (α) such that when the two grips (16, 17) are against one another, the distance between the free ends (131, 141) of the two arms (13, 14) is at least equal to the maximum linear displacement of the moving jaw (12).

4. Remote manipulation system according to Claim 1,
**characterised in that**
when the two grips (16, 17) are close to one another in the plane of movement perpendicular to the axis of the articulation (15), the arms (13, 14) respectively associated with them are inclined in the same plane, on the same side of the median axis (YY') passing between the grips (16, 17) and the articulation (15), the inside arm (14) being inclined more than the outside arm (13) which serves preferentially as the abutment for the sheath (3), such that when the two (16, 17) grips are against one another, the distance between the free ends (131, 141) of the two arms (13, 14) is at least equal to the maximum linear displacement of the moving jaw (12).

5. Remote manipulation system according to the preceding claim,
**characterised in that**
the articulation zone (143) of the arm (14) when it is in the inside position does not coincide with the junction zone (144) of the said arm (14) with its grip (17), which is distanced by an extension (145) that connects the two zones (143, 144).

6. Remote manipulation system according to any of Claims 1 to 5,
**characterised in that**
each arm/grip assembly is cut out of strip which essentially makes the grip supports (18, 19) and the articulation (15) flat, while the arms (13, 14) are twisted upon themselves through an angle of 90° to accommodate at their ends (131, 141) the machined areas forming the abutment of the sheath (3) in one case (13) and the attachment of the cable (2) in the other case (14).

7. Remote manipulation system according to any of Claims 1 to 6,
**characterised in that**
a return spring (20) is arranged between the two grips (16, 17) close to their articulation (15), which tends to keep the said grips (16, 17) apart at rest and therefore also separates the moving jaw (12) from the fixed jaw (8).
